# EUROPÄISCHE PATENTANMELDUNG

(11) **EP 1 314 389 A1**
(43) Veröffentlichungstag der Anmeldung: **28.05.2003**
(21) Anmeldenummer: 02023271.6
(22) Anmeldetag: 17.10.2002
(51) Int. Cl.: A47L 9/24, A47L 5/38

(54) **Saugschlaucheinrichtung für ein einen Zentralstaubsauger umfassendes Zentralstaubsaugersystem**

(30) Priorität: 23.11.2001 AT 18402001
(71) Anmelder: Wiedemann, Thomas, A-6850 Dornbirn (AT)
(72) Erfinder: Wiedemann, Thomas, A-6850 Dornbirn (AT)
(74) Vertreter: Hefel, Herbert, Dipl.-Ing.

(57) **Zusammenfassung**

Eine Saugschlaucheinrichtung für ein einen Zentralstaubsauger umfassendes Zentralstaubsaugersystem besitzt einen Saugschlauch (1) mit einem Anschlußstück (2) und einem Griffstück (3), an dem Netzspannungskontakte (12) für ein mit einer elektrischen Einrichtung versehenen Saugendstücks (20) vorgesehen sind. Zur Zuleitung von Netzspannung zu den Netzspannungskontakten (12) verlaufen entlang des Saugschlauchs (1) Netzspannungsleitungen (14, 15). Entlang des Saugschlauchs (1) verläuft eine weitere Netzspannungsleitung (16), wobei diese weitere Netzspannungsleitung (16) über einen am Griffstück (3) bzw. Saugendstück (20) angeordneten Schalter (11) mit einer der mit den Netzspannungskontakten (10) des Anschlußstücks (2) in Verbindung stehenden Netzspannungsleitungen (14, 15) verbindbar ist und mit einem der Schaltkontakte (21) einer Schalteinrichtung (18) zum Ein- und Ausschalten des Zentralstaubsaugers verbunden ist und die andere der mit den Netzspannungskontakten (10) des Anschlußstücks (2) in Verbindung stehenden Netzspannungsleitungen (14, 15) mit dem anderen Schaltkontakt (21) der Schalteinrichtung (18) verbunden ist.

## Beschreibung

Die Erfindung betrifft eine Saugschlaucheinrichtung für ein einen Zentralstaubsauger umfassendes Zentralstaubsaugersystem, mit einem Saugschlauch, einem mit dem Saugschlauch verbundenen Anschlußstück zum Anschluß der Saugschlaucheinrichtung an einer Saugdose und einem mit dem Saugschlauch verbundenen Griffstück, über welches die Saugschlaucheinrichtung mit einem Saugendstück verbindbar ist, wobei am Griffstück und/oder am Saugendstück zumindest ein Schalter vorgesehen ist, über den der Zentralstaubsauger ein- und ausschaltbar ist, und am Griffstück Netzspannungskontakte vorgesehen sind, an die die Netzspannungskontakte eines mit einer elektrischen Einrichtung versehenen Saugendstücks anschließbar sind, und zur Zuleitung von Netzspannung zu den Netzspannungskontakten am Griffstück entlang des Saugschlauchs verlaufende Netzspannungsleitungen vorgesehen sind, die mit Netzspannungskontakten des Anschlußstücks, an welche Netzspannung anlegbar ist, verbunden sind.

Bei einem Zentralstaubsaugersystem befindet sich in einem Raum des Gebäudes, üblicherweise im Kellergeschoß, ein Zentralstaubsauger, der über im Gebäude verlegte Rohrleitungen mit Auslässen in den einzelnen Räumen verbunden ist. Diese Auslässe, an die eine Saugschlaucheinrichtung anschließbar ist, die mit einem Saugendstück zur Reinigung des Raumes verbunden wird, werden üblicherweise als Saugdosen bezeichnet.

Zum Ein- und Ausschalten des Zentralstaubsaugers sind an den Saugdosen herkömmlicherweise elektrische Kontaktelemente vorgesehen, die mit elektrischen Kontaktelementen am Anschlußstück der eingesteckten Saugschlaucheinrichtung verbunden sind. Von diesen elektrischen Kontaktelementen am Anschlußstück der Saugschlaucheinrichtung führen elektrische Niederspannungsleitungen entlang des Saugschlauches (beispielsweise spiralig um diesen herum) bis zu einem Griffstück der Saugschlaucheinrichtung, an dem ein Schalter zum Verbinden und Trennen der Niederspannungsleitungen angeordnet ist. Über diesen Schalter kann somit eine Steuerspannung im Niederspannungsbereich betätigt werden, durch welche der Zentralstaubsauger ein- und ausgeschaltet wird.

Bei solchen Zentralstaubsaugersystemen sind üblicherweise verschiedene Saugendstücke als Zubehör vorgesehen, die beispielsweise eine Fugensaugdüse oder eine Bodendüseumfassen können. Teilweise können solche Saugendstücke auch mit Netzspannung betriebene Vorrichtungen umfassen, beispielsweise von einem Elektromotor angetriebene Bürsten. Zur Zufuhr der Netzspannung zu solchen Saugendstücken mit Elektrogeräten sind entlang des Saugschlauches weiters üblicherweise zwei Netzspannungsleitungen (Phase und Nulleiter) geführt. Diesen Netzspannungsleitungen kann beispielsweise über am Anschlußstück vorgesehene Steckkontakte Netzspannung zugeführt werden. Herkömmlicherweise verlaufen somit an solchen Saugschlaucheinrichtungen, die zum Anschluß von Saugendstücken mit elektrischen Zusatzgeräten geeignet sind, mindestens zwei Niederspannungsleitungen und zwei Netzspannungsleitungen, wobei für zwei derartige, unterschiedliche Stromkreise besondere Vorschriften für die Isolierung zwischen den beiden Stromkreisen mit unterschiedlicher Spannung zu beachten sind. Insgesamt wird der Saugschlauch durch diese vier um ihn spiralig herumgeführten elektrischen Leitungen zusammen mit den erforderlichen Isolierungen relativ unflexibel und schwer.

Zum Ein- und Ausschalten des Zentralstaubsaugers sind weiters Schalteinrichtungen bekannt, bei denen der Zentralstaubsauger durch eine kurzzeitige stärkere Druckschwankung ein- und ausgeschaltet werden kann, wie sie durch ein kurzzeitiges vollständiges Zuhalten der Saugöffnung des Saugendstückes erreicht werden kann. Allerdings kann es bei solchen Druckschalteinrichtungen durch Druckschwankungen zu einem versehentlichen Ein- oder Ausschalten des Zentralstaubsaugers kommen. Auch Funkeinrichtungen sind als drahtlose Schalteinrichtungen bekannt, wobei es zu Störungen durch andere Funkeinrichtungen kommen kann.

Aufgabe der Erfindung ist es eine verbesserte und einfacher aufgebaute Saugschlaucheinrichtung der eingangs genannten Art bereitzustellen. Erfindungsgemäß gelingt dies durch eine Saugschlaucheinrichtung mit den Merkmalen des Anspruchs 1.

Durch das Zurückführen der geschalteten Netzspannungsleitung entlang des Saugschlauches zum Anschlußstück kann somit erfindungsgemäß eine Leitung eingespart werden und es können weiters alle entlang des Saugschlauches geführte Leitungen als Netzspannungsleitungen ausgebildet sein, sodaß nicht Stromkreise mit unterschiedlichen Spannungen vorliegen.

In einer vorteilhaften Ausführungsform der Erfindung ist die Schalteinrichtung am Anschlußstück angeordnet und als Relais ausgebildet. Es könnte auch eine elektronische Schalteinrichtung vorgesehen sein.

Weiters könnte eine berührungslos arbeitende Schalteinrichtung vorgesehen sein, beispielsweise einen am Anschlußstück angeordneten von der geschalteten Netzspannungsleitung angesteuerten Druckimpulserzeuger, der mit einem am Zentralstaubsauger angeordneten Druckimpulsaufnehmer zusammenwirkt. Der Schwellenwert für den schaltenden Druckimpuls könnte hierbei so hoch gewählt werden, daß ein versehentliches Ein- und Ausschalten bei der Benutzung des Saugendstückes ausgeschlossen werden kann. Auch Akkustik- und Funkübertragungsmittel können vorgesehen sein.

Weitere Vorteile und Einzelheiten der Erfindung werden im folgenden anhand der beiliegenden Zeichnung erläutert. In dieser zeigen:
- Fig. 1: einen schematischen Linksschnitt durch eine erfindungsgemäße Saugschlaucheinrichtung;
- Fig. 2: eine schematische Ansicht eines Saugendstückes;
- Fig. 3: ein schematisches Schaltbild einer erfindungsgemäßen Saugschlaucheinrichtung und
- Fig. 4: eine schematische Ansicht einer (geöffneten) Saugdose.

Das in den Fig. 1 und 3 schematisch dargestellte Ausführungsbeispiel einer erfindungsgemäßen Saugschlaucheinrichtung umfaßt einen Saugschlauch 1, an dessen einem Ende ein Anschlußstück 2 und an dessen anderem Ende ein Griffstück 3 angeordnet sind. Das Anschlußstück 2 dient zum Anschluß der Saugschlaucheinrichtung an eine in Fig. 4 schematisch dargestellte Saugdose. Bei geöffnetem Deckel 4 der Saugdose 5 ist die Absaugöffnung 6 zugänglich, in die das Anschlußstück 2 mit seinem freien Ende einsteckbar ist. Im Bereich des Umfangs der Absaugöffnung 6 sind elektrische Kontaktelemente 7 für das Ein- und Ausschalten des Zentralstaubsaugers vorgesehen. Der Zentralstaubsauger ist über entsprechende Rohrleitungen mit der Saugdose 5 verbunden. An der Saugdose 5 sind weiters Netzspannungskontakte 8 vorgesehen, die eine Phase und einen Nulleiter umfassen. Das Netzspannungspotential der Phase kann beispielsweise bei 230 Volt liegen. Jedenfalls beträgt ein als "Netzspannung" bezeichnetes Spannungspotential mehr als 100 Volt.

Am Anschlußstück 2 der Saugschlaucheinrichtung sind Niederspannungskontakte 9 zur Kontaktierung der elektrischen Kontaktelemente 7 an der Saugdose 5 sowie Netzspannungskontakte 10, hier in Form von Kontaktstiften, zur Kontaktierung der Netzspannungskontakte 8 der Saugdose 5 angeordnet.

Am Griffstück 3 ist ein Schalter 11 angeordnet. Weiters sind am Griffstück 3 Netzspannungskontakte 12 vorgesehen. Über das Griffstück 3 ist ein Saugendstück an die Saugschlaucheinrichtung anschließbar. Ein solches Saugendstück ist in Fig. 2 beispielhaft dargestellt. Bei diesem Saugendstück handelt es sich um eine Bodendüse, die mit einer mit Netzspannung betreibbaren (in Fig. 2 nicht sichtbaren) Bodenbürste ausgestattet ist. Zur Spannungsversorgung der Bodenbürste sind am Saugendstück Netzspannungskontakte 13 in Form von Kontaktstiften angeordnet, die in die als Kontaktbuchsen ausgebildeten Netzspannungskontakte 12 des Anschlußstücks einsteckbar sind. Am Saugendstück könnte auch ein mit dem elektrischen Zusatzgerät verbundenes Netzkabel angeordnet sein, das in eine Steckdose am Anschlußstück 2 einsteckbar ist.

Entlang des Saugschlauches 1 sind drei Leitungen 14, 15, 16 geführt, wobei diese beim gezeigten Ausführungsbeispiel zwischen zwei Lagen des Materials des Saugschlauches spiralig um die zentrale Längsachse des Saugschlauches verlaufen (auch ein achsialer Verlauf der Leitungen 14, 15, 16 ist denkbar und möglich). Es handelt sich bei der Leitung 14 um die mit dem Phasenkontakt der Netzspannungskontakte 10 in Verbindung stehende Phasenleitung, bei der Leitung 15 um den mit dem entsprechenden Netzspannungskontakt 10 in Verbindung stehenden Nulleiter und bei der Leitung 16 um eine durch den Schalter 11 geschaltete Phasenleitung. Der von der Leitung 15 gebildete Nulleiter ist mit einem der Netzspannungskontakte 12 des Griffstückes 3 verbunden. Der andere Netzspannungskontakt 12 des Griffstücks 3 ist über die Leitung 17 an den Schalter 11 angeschlossen.

Der Schalter 11 weist im gezeigten Ausführungsbeispiel drei Schaltstellungen auf. In der ersten Schaltstellung ist sowohl die Verbindung zwischen der Leitung 14 und der Leitung 16 als auch die Verbindung zwischen der Leitung 14 und der Leitung 17 unterbrochen. In der zweiten Schaltstellung ist die Leitung 14 mit der Leitung 16, nicht aber mit der Leitung 17 verbunden. In dieser zweiten Schaltstellung wird somit Netzspannungspotential auf die Leitung 16 gelegt. Die Leitung 16 führt zu einer am Anschlußstück 2 angeordneten Schalteinrichtung 18, die hier als Relais ausgebildet ist. Die Leitung 16 ist mit einem der Schaltkontakte 21 dieses Relais verbunden. Der andere Schaltkontakt 21 des Relais ist über die Leitung 19 mit dem an den Nulleiter angeschlossenen Netzspannungskontakt 10 verbunden. Wenn die Leitung 16 mit Netzspannung beaufschlagt wird, schließt das Relais und die Niederspannungskontakte 9, die an die geschalteten Kontakte 22 der Schalteinrichtung 18 angeschlossen sind, werden elektrisch miteinander verbunden, sodaß der Zentralstaubsauger eingeschaltet wird. In der ersten Schaltstellung des Schalters 11 sind die geschalteten Kontakte 22 der Schalteinrichtung 18 dagegen geöffnet und der Zentralstaubsauger ist ausgeschaltet.

In der dritten Schaltstellung des Schalters 11 wird Netzspannungspotential sowohl an die Leitung 16 als auch an die Leitung 17 angelegt. Ein am Saugendstück 20 vorgesehenes Elektrogerät wird dadurch eingeschaltet.

Anstelle eines Schalters mit drei Schaltstellungen könnte auch ein solcher mit zwei Schaltstellungen vorgesehen sein, wobei das Saugendstück in diesem Falle durch einen weiteren Schalter ein- und ausgeschaltet wird, der beispielsweise am Saugendstück selbst angeordnet sein kann. In diesem Falle wäre die Leitung 14 direkt mit dem Phasenkontakt der Netzspannungskontakte 12 zu verbinden. Grundsätzliche wäre es auch denkbar und möglich den Schalter 11 am Saugendstück vorzusehen. Es wären in diesem Fall drei Netzspannungskontakte 12 am Griffstück und drei Netzspannungskontakte 13 am Saugendstück 20 anzuordnen, die beim Einstecken des Saugendstücks in das Griffstück 3 miteinander verbunden werden.

Anstelle eines mechanisch schaltenden Relais könnte auch eine elektronische Schalteinrichtung 18 am Anschlußstück vorgesehen sein.

Weiters wäre es denkbar und möglich, am Anschlußstück einen Druckimpulsgeber anzuordnen, an den die Leitungen 15 und 16 angeschlossen sind. Als Schalter 11 zum Ein- und Ausschalten des Zentralstaubsaugers könnte in diesem Fall ein Taster vorgesehen sein. Bei einer Betätigung des Tasters wird vom Druckimpulsgeber ein Druckimpuls abgegeben, der über die Rohrleitungen zum Zentralstaubsauger übertragen wird. Am Zentralstaubsauger ist ein Druckimpulsaufnehmer angeordnet, der den übertragenen Druckimpuls aufnimmt und bei jedem Empfang eines Druckimpulses den Zentralstaubsauger zwischen dem ein- und ausgeschalteten Zustand umschaltet. Anstelle eines Druckimpulsgebers und Druckimpulsaufnehmers könnten grundsätzlich auch andere drahtlose Übertragungsmittel vorgesehen sein, beispielsweise elektromagnetische Übertragungsmittel oder Ultraschallübertragungsmittel.

Das Anschlußstück und/oder das Griffstück 3 können auch vom Saugschlauch abnehmbar ausgebildet sein. Diese Teile können jeweils auch aus mehreren, beispielsweise zusammensteckbaren Teilen bestehen.

An einem Saugendstück können auch mehrere elektrische Hilfsgeräte vorgesehen sein, beispielsweise eine Bürsteneinrichtung und eine Beleuchtung. Für weitere Zwecke könnten entlang des Saugschlauches grundsätzlich auch weitere elektrische Leitungen geführt sein.

Anstelle von unmittelbar in das Anschlußstück integrierten Netzspannungskontakten 10 könnten diese dem Anschlußstück 2 zugeordneten Netzspannungskontakte auch an einem Netzstecker angeordnet sein, der über ein Netzkabel mit dem Anschlußstück 2 verbunden ist, wobei der Netzstecker in eine von der Saugdose 5 separate Steckdose einsteckbar ist. Die Verbindung der Leitungen 14, 15 mit Phase und Nulleiter der Steckdose könnte dabei, je nach dem wie der Netzstecker in die Steckdose eingesteckt wird, wechseln.

### Legende zu den Hinweisziffern:

- 1: Saugschlauch
- 2: Anschlußstück
- 3: Griffstück
- 4: Deckel
- 5: Saugdose
- 6: Absaugöffnung
- 7: Kontaktelement
- 8: Netzspannungskontakt
- 9: Netzspannungskontakt
- 10: Netzspannungskontakt
- 11: Schalter
- 12: Netzspannungskontakt
- 13: Netzspannungskontakt
- 14: Leitung
- 15: Leitung
- 16: Leitung
- 17: Leitung
- 18: Schalteinrichtung
- 19: Leitung
- 20: Saugendstück
- 21: Schaltkontakt
- 22: geschalteter Kontakt

## Patentansprüche

1. Saugschlaucheinrichtung für ein einen Zentralstaubsauger umfassendes Zentralstaubsaugersystem, mit einem Saugschlauch (1), einem mit dem Saugschlauch (1) verbundenen Anschlußstück (2) zum Anschluß der Saugschlaucheinrichtung an einer Saugdose (5) und einem mit dem Saugschlauch (1) verbundenen Griffstück (3), über welches die Saugschlaucheinrichtung mit einem Saugendstück (20) verbindbar ist, wobei am Griffstück (3) und/oder am Saugendstück (20) zumindest ein Schalter (11) vorgesehen ist, über den der Zentralstaubsauger ein- und ausschaltbar ist, und am Griffstück (3) Netzspannungskontakte (12) vorgesehen sind, an die die Netzspannungskontakte (13) eines mit einer elektrischen Einrichtung versehenen Saugendstücks (20) anschließbar sind, und zur Zuleitung von Netzspannung zu den Netzspannungskontakten (12) am Griffstück (3) entlang des Saugschlauchs (1) verlaufende Netzspannungsleitungen (14, 15) vorgesehen sind, die mit Netzspannungskontakten (10) des Anschlußstücks (2), an welche Netzspannung anlegbar ist, verbunden sind, **dadurch gekennzeichnet, daß** entlang des Saugschlauchs (1) eine weitere Netzspannungsleitung (16) verläuft, wobei diese weitere Netzspannungsleitung (16) über den am Griffstück (3) bzw. Saugendstück (20) angeordneten Schalter (11) mit einer der mit den Netzspannungskontakten (10) des Anschlußstücks (2) in Verbindung stehenden Netzspannungsleitungen (14, 15) verbindbar ist und mit einem der Schaltkontakte (21) einer Schalteinrichtung (18) verbunden ist und die andere der mit den Netzspannungskontakten (10) des Anschlußstücks (2) in Verbindung stehenden Netzspannungsleitungen (14, 15) mit dem anderen Schaltkontakt (21) der Schalteinrichtung (18) verbunden ist und die Schalteinrichtung (18) den Zentralstaubsauger in Abhängigkeit von der Schaltstellung des am Griffstück (3) oder am Saugendstück (20) angeordneten Schalters (11) ein- und ausschaltet.

2. Saugschlaucheinrichtung nach Anspruch 1 **dadurch gekennzeichnet, daß** die Schalteinrichtung (18) ein am Anschlußstück (2) angeordnetes Relais ist.

3. Saugschlaucheinrichtung nach Anspruch 1 **dadurch gekennzeichnet, daß** die Schalteinrichtung ein am Anschlußstück (2) angeordneter elektronischer Schalter ist.

4. Saugschlaucheinrichtung nach Anspruch 2 oder Anspruch 3 **dadurch gekennzeichnet, daß** die geschalteten Kontakte (22) der Schalteinrichtung (18) mit am Anschlußstück (2) angeordneten Niederspannungskontakten (9) verbunden sind, die im in die Saugdose (5) eingesteckten Zustand des Anschlußstücks (2) mit Kontaktelementen (7) der Saugdose (5) verbunden sind.

5. Saugschlaucheinrichtung nach Anspruch 1 **dadurch gekennzeichnet, daß** die Schalteinrichtung eine drahtlose Signalübertragungseinrichtung umfaßt, vorzugsweise einen am Anschlußstück (2) angeordneten Druckimpulserzeuger, der mit einem am Zentralstaubsauger angeordneten Druckimpulsaufnehmer zusammenwirkt.

6. Saugschlaucheinrichtung nach einem der Ansprüche 1 bis 5 **dadurch gekennzeichnet, daß** der Schalter (11) am Griffstück (3) bzw. Saugendstück (20) drei Schaltstellungen aufweist, wobei über den Schalter (11) zusätzlich zum Zentralstaubsauger eine elektrische Einrichtung am Saugendstück (20) ein- und ausschaltbar ist.
